# EUROPÄISCHE PATENTSCHRIFT

(11) **EP 1 362 208 B1**
(45) Veröffentlichungstag und Bekanntmachung des Hinweises auf die Patenterteilung: **16.04.2008**
(21) Anmeldenummer: 02714150.6
(22) Anmeldetag: 07.02.2002
(51) Int. Cl.: F24C 15/20

(54) **DUNSTABZUGSHAUBE MIT EINEM FETTFILTER**
EXTRACTOR HOOD WITH A FAT FILTER
HOTTE ASPIRANTE AVEC UN FILTRE POUR GRAISSES

(30) Priorität: 12.02.2001 DE 10106307
(43) Veröffentlichungstag der Anmeldung: 19.11.2003
(73) Patentinhaber: BSH Bosch und Siemens Hausgeräte GmbH, 81739 München (DE)
(72) Erfinder: MEINHARDT, Gert, 75053 Gondelsheim (DE); KELLER, Hans, Gerd, 59846 Sundern (DE)
(86) Internationale Anmeldenummer: PCT/EP2002/001288
(87) Internationale Veröffentlichungsnummer: WO 2002/065020

(56) Entgegenhaltungen:
- DE-A- 4 138 846
- US-A- 5 178 654

## Beschreibung

Die Erfindung betrifft eine Dunstabzugshaube mit einem Fettfilter aus Metall, insbesondere für den Einsatz im Haushalt.

Derartige Fettfilter sind bekannt. Diese bestehen aus einer ersten Reihe von in Abständen zueinander angeordneten und in Richtung der Gasströmung geöffneten Profilen, sowie einer zweiten Reihe von in Abständen zueinander angeordneten und entgegen der Richtung der Gasströmung geöffneten Profilen, wobei die einander benachbarten Längsränder zweier nebeneinanderliegender Profile der einen Reihe jeweils in den Innenraum eines gegenüberliegenden Profils der anderen Reihe hineinragen.
In der DE 27 20 201 C2 sowie der US-PS 39 10 782 werden derartige Filter beschrieben. Bei diesen Abscheidegittern ist der Abstand zwischen den beiden Profilreihen so bemessen, dass die hindurchströmende Luft eine mehrfache Richtungsumkehr erfährt. Der freie Durchgangsquerschnitt beträgt je nach Abscheidegitter-Typ 10-30% der gesamten Gitterfläche. Durch diese Querschnittsverminderung innerhalb des Abscheidegitters tritt eine Erhöhung der Luftgeschwindigkeit auf das 3-10fache ein. Die abscheidende Wirkung des Gitters beruht auf dieser Geschwindigkeitserhöhung, durch die ja auch die in der Luft enthaltenden Flüssigkeitströpfchen und Feststoffpartikel beschleunigt werden, sowie auf der mehrfachen Richtungsumkehr der hindurchströmenden Luft. Die beschleunigten Flüssigkeitströpfchen und Feststoffpartikel können der Richtungsänderung nicht folgen, und prallen auf die Innenoberfläche der Profile der zweiten Reihe. Die Flüssigkeitströpfchen bilden auf deren Oberfläche einen Flüssigkeitsfilm, der allmählich nach unten ablaufen und durch spezielle Öffnungen im Rahmen des Abscheidegitters in eine unter dem Abscheidegitter angeordnete Sammelschiene gelangen soll.
Bedingt durch die Schräglage der Abscheidegitter in den Abzugshauben läuft der Flüssigkeitsfilm zum großen Teil nicht wie gewünscht in Profilrichtung nach unten, sondern er gelangt bereits nach kurzer Wegstrecke an die beiden Ränder der Profile. Dort wird der Flüssigkeitsfilm von der mit hoher Geschwindigkeit zwischen den Profilen hindurchströmenden Luft erfasst. In Abhängigkeit von der kinematischen Zähigkeit des Flüssigkeitsfilms werden mehr oder weniger große Partikel aus dem Flüssigkeitsfilm herausgerissen und gelangen so in den Abluftstrom. Die gewünschte Abscheidewirkung bleibt aus bzw. ist stark beeinträchtigt.

Mit der DE 44 27 074 A1 wird vorgeschlagen, dass die Längsränder der Profile der zweiten Reihe unter Bildung von Rinnen nach innen eingebogen sind, derart, dass diese Rinnen bei Betrieb des Abscheidegitters strömungstote Räume bilden, in denen eine Dränage der abgeschiedenen Partikel stattfindet.

In der US 5,178,654 A wird eine Nassreinigungsanlage zum Entfernen von Kohlenstaub aus Luft beschrieben. Bei dieser Vorrichtung wird die zu reinigende Luft in horizontaler Richtung geführt und beschleunigt auf eine Prallplatte gerichtet. Vor und während des Auftreffens auf die Prallplatte wird die mit Kohle beladene Luft mittels Düsen mit Wasser besprüht. In Anschluss an die Prallplatte wird die Luft an einen Tropfenabscheider geleitet. Dieser besteht aus V-förmigen Profilen, zwischen denen ein Drahtgitter angeordnet ist. Die V-förmigen Profile sind vertikal ausgerichtet, so dass das aus der Luft abgeschiedene Kohlenwasser-Gemisch an diesen herunter laufen und einem Ablauf zugeführt werden kann. Die V-förmigen Profile sind an deren Basis durch Heftschweißung mit dem Drahtgitter verbunden.

Aus der DE 299 06 295 U1 ist dann bekannt geworden, einen Zusatzfilter als vom Luftwirbelfilter mechanisch lösbare Einheit auszubilden. Der Zusatzfilter besteht aus einem Gestrickfilter und ist hinter den schalenförmigen, langgestreckten Leitblechen angeordnet. Durch die lösbare Verbindung mit dem Luftwirbelfilter ist der Zusatzfilter herausnehmbar und kann gereinigt oder ausgetauscht werden.

Abweichend von dieser Entwicklungsrichtung wird mit der DE 298 11000U1 ein Fettfangfilter vorgeschlagen, bei dem zwei oder mehr Lagen eines Gitters verwendet werden, welches aus nach beiden Seiten eines Bleches durch einen Stanzvorgang erzeugten Schlitzbrücken besteht, wobei die Gitter innerhalb des Filters so angeordnet sind, dass die Schlitzbrücken senkrecht oder schräg nach unten verlaufen, und die Gitter durch einen gemeinsamen Rahmen zusammengehalten werden. Jeweils zwischen zwei Gittern mit senkrecht oder schräg nach unten verlaufenden Schlitzbrücken kann sich ein weiteres Gitter befinden, dessen Schlitzbrücken waagerecht angeordnet sind.

Der Nachteil dieser Filteranordnungen besteht darin, dass die Prallfilter allein eine unzureichenden Fettwirkungsgrad aufweisen und der nachgeschaltete lösbare Gewirkfiltereinsatz nach der DE 229 06 295 U1 wiederum nur einen unzureichenden Schutz gegen Flammendurchschlag bildet. Darüber hinaus ist hier ein Messgeber angeordnet, der eine differenzdruckabhängige Signalabgabe bewirken soll. Das bedeutet zusätzlichen messtechnischen Aufwand und ist bezüglich der tatsächlich erreichbaren Sicherheit zweifelhaft.

Hinzu kommt, dass diese Filteranordnungen keinen Spielraum für sekundäre Schallschutzmassnahmen lassen.
Aufgabe der Erfindung ist es, die Vorteile von Prall- und Gewirkfiltern mit einem hohen Schutz gegen Flammendurchschlag zu verbinden.

Gelöst wird diese Aufgabe mit den kennzeichnenden Merkmalen des Anspruchs 1, vorteilhafte Ausgestaltungen sind Gegenstand der Unteransprüche.

Indem bei einem Fettfilter, der aus Prallfilterelementen mit einer ersten Reihe von in Abständen zueinander angeordneten langgestreckten Profilen, sowie einer zweiten Reihe von in Abständen zueinander angeordneten Profilen besteht, wobei die Profilreihen einen Abstand zueinander aufweisen und so gegeneinander versetzt sind, dass die Profile der zweiten Reihe mit den Abständen der ersten Reihe korrespondieren, und der mindestens einen Gewirkfilter bzw. ein Streckgitter aufweist, zwischen der ersten Reihe von Profilen und der zweiten Reihe von Profilen der Gewirkfilter oder das Streckgitter angeordnet ist, wobei die Profile der ersten Reihe und/oder die Profile der zweiten Reihe im montierten Zustand am Gewirkfilter oder Streckgitter anliegen, wird ein hoher Fettwirkungsgrad erzielt, besteht ein ausgezeichneter Schutz gegen Flammendurchschlag und können günstig Schallschutzmassnahmen realisiert werden.
Zum Schallschutz sieht die Erfindung in einer Ausgestaltung vor, dass die Profile der zweiten Reihe auf der der Luftströmung abgewandten Seite schallabsorbierendes Material, insbesondere schallabsorbierende Matten, aufweisen.
In Ausgestaltung der Erfindung ist vorgesehen, dass die Reihen der Profile sowie der Gewirkfilter oder das Streckgitter einen gemeinsamen Rahmen aufweisen, oder der Gewirkfilter oder das Streckgitter einen Rahmen aufweist, der in den gemeinsamen Rahmen einschiebbar ist. Das ist montagefreundlich und gestattet einen problemlosen Wechsel des Filters als ganzes oder des Gewirkfilters bzw. des Streckgitters.

Weiterhin sieht die Erfindung vor, dass die Dicke des Gewirkfilters oder des Streckgitters so bemessen ist, dass die Profile der ersten Reihe und/oder die Profile der zweiten Reihe im montierten Zustand am Gewirkfilter oder Streckgitter anliegen. Ein Abtropfen von Fetttröpfchen von den Profilen und ein Mitreißen mit dem Luftstrom wird so vermieden.

Von Vorteil ist es weiterhin, wenn die erste Reihe von Profilen und/oder die zweite Reihe von Profilen wannenförmig ausgebildet ist, wobei die Längskanten jeweils in Richtung des Gewirkfilters oder des Streckgitters weisen. Dabei können sich die Profile der ersten Reihe und die Profile der zweiten Reihe in ihren Randbereichen unter Beibehaltung eines Abstandes für den Gewirkfilter oder das Streckgitter überlappen.
Der Gewirkfilter oder das Streckgitter werden bei dieser Anordnung bevorzugt mäanderförmig zwischen den Profilen der ersten Reihe und den Profilen der zweiten Reihe angeordnet. Zweckmäßig ist es dabei, wenn jeweils im Randbereich der Profile der ersten Reihe ein Wechsel zum Rand des dahinter liegenden Profils der zweiten Reihe erfolgt. Die im Gewirkfilter oder Streckgitter gesammelten Fetttröpfchen können so definiert in das untenliegende Wannenprofil der ersten Profilreihe geleitet werden.

Ausführungsbeispiele der Erfindung sind in der Zeichnung dargestellt. Es zeigen
Fig. 1: schematischer Aufbau des Fettfilters
Fig. 2: mäanderförmige Gewirkfilter- oder Streckgitteranordnung und
Fig. 3 : Fettfilter mit Schalldämmung.

In der Fig. 1 ist der schematische Aufbau des Fettfilters einer erfindungsgemäßen Dunstabzugshaube dargestellt.
Die Prallfilterelemente bestehen aus einer ersten Reihe von in Abständen zueinander angeordneten langgestreckten Profilen 1.1 bis 1.4 sowie einer zweiten Reihe von in Abständen zueinander angeordneten Profilen 2.1 bis 2.3, wobei die Profilreihen einen Abstand zueinander aufweisen und so gegeneinander versetzt sind, dass die Profile der zweiten Reihe mit den Abständen der ersten Reihe korrespondieren. Zwischen der ersten Reihe von Profilen 1.1 bis 1.4 und der zweiten Reihe von Profilen 2.1 bis 2.3 ist ein Gewirkfilter 3 oder alternativ ein Streckgitter angeordnet. Die Reihen der Profile 1.1 bis 1.4 und 2.1 bis 2.3 sowie der Gewirkfilter 3 besitzen einen gemeinsamen Rahmen 4.
Möglich ist es auch, dass der Gewirkfilter oder das Streckgitter einen Rahmen aufweist, der in den gemeinsamen Rahmen 4 einschiebbar ist.

Die Profile 2.1 bis 2.3 der zweiten Reihe sind auf der der Luftströmung abgewandten Seite bei der dargestellten Ausführung mit einem schallabsorbierende Material, nämlich schallabsorbierenden Matten 5, beschichtet.

Durch spezielle Ausbildungen der Profile der ersten Reihe 1.1 bis 1.4 und/oder der Profile der zweiten Reihe 2.1 bis 2.3 und die Bemessung des Gewirkfilters 3 bzw. des Streckgitters lassen sich Modifizierungen des Fettfilters erzielen.

So sieht die Erfindung in einer speziellen Ausgestaltung vor, dass die Dicke des Gewirkfilters 3 bzw. des Streckgitters so bemessen ist, dass die Profile 1.1 bis 1.4 der ersten Reihe und/oder die Profile 2.1 bis 2.3 der zweiten Reihe im montierten Zustand am Gewirkfilter 3 anliegen. Fetttröpfchen werden so direkt ins Gewirkfilter 3 bzw. Streckgitter abgeleitet und können nicht abtropfen. Durch Neigung des Fettfilters kann der Gewirkfilter 3 bzw. das Streckgitter als Ablaufführung dienen.

Fig. 2 zeigt eine Ausbildung des Fettfilters im Ausschnitt, bei dem die erste Reihe von Profilen 1 und die zweite Reihe von Profilen 2.1 - 2.2 wannenförmig ausgebildet sind, wobei die Längskanten jeweils in Richtung des Gewirkfilters 3 oder des Streckgitters weisen.
Dabei können sich die Profile 1 der ersten Reihe und die Profile 2.1 und 2.2 der zweiten Reihe in ihren Randbereichen unter Beibehaltung eines Abstandes für den Gewirkfilter 3 oder das Streckgitter überlappen.
Der Gewirkfilter 3 oder das Streckgitter sind hier mäanderförmig zwischen den Profilen 1 der ersten Reihe und den Profilen 2.1 bzw. 2.2 der zweiten Reihe angeordnet, indem im Randbereich des Profils 1 der ersten Reihe ein Wechsel zum Rand des dahinterliegenden Profils 2.1 bzw. 2.2 der zweiten Reihe erfolgt und sich dies über die Fettfilterbreite fortsetzt.
Die im Gewirkfilter 3 oder Streckgitter gesammelten Fetttröpfchen können so definiert in das untenliegende Wannenprofil der ersten Profilreihe geleitet werden.

In Fig. 3 ist bei mäanderförmiger Gewirkfilter- oder Streckgitteranordnung auf der der Luftströmung abgewandten Seite der Profile 2.1 und 2.2 ein schallabsorbierendes Material, insbesondere schallabsorbierende Matten 5, angeordnet.

## Patentansprüche

1. Dunstabzugshaube mit einem Fettfilter, bestehend aus Prallfilterelementen mit einer ersten Reihe von in Abständen zueinander angeordneten langgestreckten Profilen (1.1 - 1.n), sowie einer zweiten Reihe von in Abständen zueinander angeordneten Profilen (2.1 - 2.m), wobei die Profilreihen einen Abstand zueinander aufweisen und so gegeneinander versetzt sind, dass die Profile der zweiten Reihe (2.1 - 2.m) mit den Abständen der Profile (1.1 - 1.n) der ersten Reihe korrespondieren, sowie mindestens einem Gewirkfilter (3) bzw. Streckgitter, **dadurch gekennzeichnet, dass** zwischen der ersten Reihe von Profilen (1.1 - 1.n) und der zweiten Reihe von Profilen (2.1 - 2.m) der Gewirkfilter (3) oder das Streckgitter angeordnet ist, und dass die Profile (1.1 - 1.n) der ersten Reihe und/oder die Profile (2.1 - 2.m) der zweiten Reihe im montierten Zustand am Gewirkfilter (3) oder Streckgitter anliegen.

2. Dunstabzugshaube nach Anspruch 1, **dadurch gekennzeichnet, dass** die Reihen der Profile (1.1 - 1.n) und (2.1 - 2.m) sowie der Gewirkfilter (3) oder das Streckgitter einen gemeinsamen Rahmen (4) aufweisen.

3. Dunstabzugshaube nach Anspruch 2, **dadurch gekennzeichnet, dass** der Gewirkfilter (3) oder das Streckgitter einen Rahmen aufweist, der in den gemeinsamen Rahmen (4) einschiebbar ist.

4. Dunstabzugshaube nach Anspruch 1, **dadurch gekennzeichnet, dass** die Dicke des Gewirkfilters (3) oder des Streckgitters so bemessen ist, dass die Profile (1.1 - 1.n) der ersten Reihe und/oder die Profile (2.1 - 2.m) der zweiten Reihe im montierten Zustand am Gewirkfilter (3) oder Streckgitter anliegen.

5. Dunstabzugshaube nach Anspruch 1, **dadurch gekennzeichnet, dass** die erste Reihe von Profilen (1.1 - 1.n) wannenförmig ausgebildet ist, wobei die Längskanten in Richtung des Gewirkfilters (3) oder des Streckgitters weisen.

6. Dunstabzugshaube nach Anspruch 1, **dadurch gekennzeichnet, dass** die zweite Reihe von Profilen (2.1 - 2.m) wannenförmig ausgebildet ist, wobei die Längskanten in Richtung des Gewirkfilters (3) oder des Streckgitters weisen.

7. Dunstabzugshaube nach Anspruch 1, **dadurch gekennzeichnet dass** die erste Reihe von Profilen (1.1 - 1.n) und die zweite Reihe von Profilen (2.1 - 2.m) wannenförmig ausgebildet ist, wobei die Längskanten jeweils in Richtung des Gewirkfilters (3) oder des Streckgitters weisen.

8. Dunstabzugshaube nach Anspruch 1, **dadurch gekennzeichnet, dass** sich die Profile (1.1- 1.n) der ersten Reihe und die Profile (2.1 - 2.m) der zweiten Reihe in ihren Randbereichen unter Beibehaltung eines Abstandes für den Gewirkfilter (3) oder das Streckgitter überlappen, derart dass die Profile (1.1 und 1.2) der ersten Reihe im Randbereich durch das dahinter angeordnete Profil (2.1) der zweiten Reihe überlappt werden.

9. Dunstabzugshaube nach mindestens einem der Ansprüche 1 bis 8, **dadurch gekennzeichnet, dass** der Gewirkfilter (3) oder das Streckgitter mäanderförmig zwischen den Profilen (1.1 - 1.n) der ersten Reihe und den Profilen (2.1 - 2.m) der zweiten Reihe angeordnet ist.

10. Dunstabzugshaube nach Anspruch 9, **dadurch gekennzeichnet, dass** jeweils im Randbereich der Profile (1.1 - 1.n) der ersten Reihe ein Wechsel zum Rand des dahinterliegenden Profils (2.1 - 2.m) der zweiten Reihe erfolgt.

11. Dunstabzugshaube nach mindestens einem der Ansprüche 1 bis 10, **dadurch gekennzeichnet, dass** die Profile (2.1 - 2.n) der zweiten Reihe auf der der Luftströmung abgewandten Seite schallabsorbierendes Material, insbesondere schallabsorbierende Matten (5), aufweisen.

## Claims

1. Fume extractor hood with a grease filter, consisting of impact filter elements with a first row of elongate profiles (1.1 - 1.n) arranged at spacings from one another as well as a second row of profiles (2.1 - 2.m) arranged at spacings from one another, wherein the profile rows have a spacing from one another and are so offset relative to one another that the profiles of the second row (2.1 - 2.m) correspond with the spacings of the profiles (1.1 - 1.n) of the first row, as well as at at least one fabric filter (3) or expanded mesh, **characterised in that** the fabric filter (3) or the expanded mesh is arranged between the first row of profiles (1.1 - 1.n) and the second row of profiles (2.1 1 - 2.m) and that the profiles (1.1 - 1.n) of the first row and/or the profiles (2.1 - 2.m) of the second row bear in the mounted state against the fabric filter (3) or expanded mesh filter.

2. Fume extractor hood according to claim 1, **characterised in that** the rows of the profiles (1.1 - 1.n) and (2.1 - 2.m) as well as the fabric filter (2) or the expanded mesh have a common frame (4).

3. Fume extractor hood according to claim 2, **characterised in** the fabric filter (3) or the expanded mesh has a frame which can be pushed into the common frame (4).

4. Fume extractor hood according to claim 1, **characterised in that** the thickness of the fabric filter (3) or the expanded mesh is so dimensioned that the profiles (1.1 - 1.n) of the first row and/or the profiles (2.1 - 2.m) of the second row bear in the mounted state against the fabric filter (3) or expanded mesh.

5. Fume extractor hood according to claim 1, **characterised in that** the first row of profiles (1.1 - 1.n) is constructed to be trough-shaped, wherein the longitudinal edges face in the direction of the fabric filter (3) or of the expanded mesh.

6. Fume extractor hood according to claim 1, **characterised in that** the second row of profiles (2.1 - 2.m) is constructed to be trough-shaped, wherein the longitudinal edges face in the direction of the fabric filter (3) or of the expanded mesh.

7. Fume extractor hood according to claim 1, **characterised in that** the first row of profiles (1.1 - 1.n) and the second row of profiles (2.1 - 2.m) are constructed to be trough-shaped, wherein the longitudinal edges respectively face in the direction of the fabric filter (3) or of the expanded mesh.

8. Fume extractor hood according to claim 1, **characterised in that** the profiles (1.1 - 1.n) of the first row and the profiles (2.1 - 2.m) of the second row overlap in such a manner in the edge regions thereof with maintenance of a spacing for the fabric filter (3) or the expanded mesh that the profiles (1.1 and 1.2) of the first row are overlapped in the edge region by the profile (2.1), which is arranged therebehind, of the second row.

9. Fume extractor hood according to at least one of claims 1 to 8, **characterised in that** the fabric filter (3) or the expanded mesh is arranged in meander-shape between the profiles (1.1 - 1.n) of the first row and the profiles (2.1 - 2.m) of the second row.

10. Fume extractor hood according to claim 9, **characterised in that** a change takes place in each instance in the edge region of the profiles (1.1 - 1.n) of the first row to the edge of the profile (2.1 - 2.m), which is disposed therebehind, of the second row.

11. Fume extractor hood according to at least one of claims 1 to 10, **characterised in that** the profiles (2.1 - 2.m) of the second row have on the side, which is remote from the air flow, sound-absorbing material, particularly sound-absorbing mats (5).

## Revendications

1. Hotte aspirante avec un filtre pour graisses constitué d'éléments de filtre à impact, comprenant une première rangée de profilés (1.1 - 1.n) allongés et agencés à distance l'un de l'autre ainsi qu'une seconde rangée de profilés (2.1 - 2.m) agencés à distance l'un de l'autre, dans laquelle les rangées de profilés présentent une distance l'une à l'autre et sont décalées l'une par rapport à l'autre de telle sorte que les profilés de la seconde rangée (2.1 - 2.m) correspondent aux distances des profilés (1.1 - 1.n) de la première rangée ainsi que d'au moins un filtre à mailles (3) ou d'une grille en métal déployé, **caractérisée en ce que** le filtre à mailles (3) ou la grille en métal déployé est agencé(e) entre la première rangée de profilés (1.1 - 1.n) et la seconde rangée de profilés (2.1 - 2.m) et **en ce que** les profilés (1.1 - 1.n) de la première rangée et/ou les profilés (2.1 - 2.m) de la seconde rangée viennent s'appliquer dans l'état monté sur le filtre à mailles (3) ou sur la grille en métal déployé.

2. Hotte aspirante selon la revendication 1, **caractérisée en ce que** les rangée des profilés (1.1 - 1.n) et (2.1 - 2.m) ainsi que le filtre à mailles (3) ou la grille en métal déployé présentent un cadre commun (4).

3. Hotte aspirante selon la revendication 2, **caractérisée en ce que** le filtre à mailles (3) ou la grille en métal déployé présente un cadre qui peut être inséré dans le cadre commun (4).

4. Hotte aspirante selon la revendication 1, **caractérisée en ce que** l'épaisseur du filtre à mailles (3) ou de la grille en métal déployé est dimensionnée de telle sorte que les profilés (1.1 - 1.n) de la première rangée et/ou les profilés (2.1 - 2.m) de la seconde rangée viennent s'appliquer dans l'état monté sur le filtre à mailles (3) ou sur la grille en métal déployé.

5. Hotte aspirante selon la revendication 1, **caractérisée en ce que** la première rangée de profilés (1.1 - 1.n) est réalisée en forme de cuvette, dans laquelle les arêtes longitudinales montrent en direction du filtre à mailles (3) ou de la grille en métal déployé.

6. Hotte aspirante selon la revendication 1, **caractérisée en ce que** la seconde rangée de profilés (2.1 - 2.m) est réalisée en forme de cuvette, dans laquelle les arêtes longitudinales montrent en direction du filtre à mailles (3) ou de la grille en métal déployé.

7. Hotte aspirante selon la revendication 1, **caractérisée en ce que** la première rangée de profilés (1.1 - 1.n) et la seconde rangée de profilés (2.1 - 2.m) sont réalisées en forme de cuvette, dans laquelle les arêtes longitudinales montrent respectivement en direction du filtre à mailles (3) ou de la grille en métal déployé.

8. Hotte aspirante selon la revendication 1, **caractérisée en ce que** les profilés (1.1 - 1.n) de la première rangée et les profilés (2.1 - 2.m) de la seconde rangée se chevauchent dans leurs zones de bordure tout en conservant une distance pour le filtre à mailles (3) ou la grille en métal déployé, de telle sorte que les profilés (1.1 et 1.2) de la première rangée sont recouverts dans la zone de bordure par le profilé (2.1) de la seconde rangée agencé derrière.

9. Hotte aspirante selon l'une des revendications 1 à 8, **caractérisée en ce que** le filtre à mailles (3) ou la grille en métal déployé est agencé(e) en forme de méandre entre les profilés (1.1 - 1.n) de la première rangée et les profilés (2.1 - 2.m) de la seconde rangée.

10. Hotte aspirante selon la revendication 9, **caractérisée en ce qu'une** alternance envers la bordure du profilé de la seconde rangée (2.1 - 2.m) placé derrière a lieu respectivement dans la zone de bordure des profilés (1.1 - 1.n) de la première rangée.

11. Hotte aspirante selon l'une des revendications 1 à 10, **caractérisée en ce que** les profilés (2.1 - 2.n) de la seconde rangée présentent sur le côté détourné du flux d'air un matériau à absorption acoustique, en particulier des nattes à absorption acoustique (5).
